# FASCICULE DE BREVET EUROPEEN

(11) **EP 0 270 394 B1**
(45) Date de publication et mention de la délivrance du brevet: **15.09.1993**
(21) Numéro de dépôt: 87402360.9
(22) Date de dépôt: 21.10.1987
(51) Int. Cl.: H04R 1/22

(54) **Procédé de fractionnement de la restitution sonore de signaux modulés dans des transducteurs montés en parallèle, et jeux de transducteurs correspondants**
Verfahren zur Einteilung der akustischen Wiedergabe von modulierten Signalen in parallel geschalteten Umwandlern und Satz von entsprechenden Umwandlern
Method of dividing the acoustical reproduction of modulated signals in transducers mounted in parallel, and set of transducers therefor

(30) Priorité: 21.10.1986 FR 8614583
(43) Date de publication de la demande: 08.06.1988
(73) Titulaire: Eloise-Pillerault, Clément, F-94700 Maisons-Alfort (FR); Benoit, Claude, F-92600 Asnières (FR); Benoit, Vincent, F-92600 Asnières (FR)
(72) Inventeur: Eloise-Pillerault, Clément, F-94700 Maisons-Alfort (FR); Benoit, Claude, F-92600 Asnières (FR); Benoit, Vincent, F-92600 Asnières (FR)
(74) Mandataire: Rodhain, Claude

(56) Documents cités:
- DE-C- 3 506 139
- FR-A- 2 382 821
- US-A- 3 845 246
- PATENT ABSTRACTS OF JAPAN, vol. 8, no. 181, 21 août 1984, page 37 E 261 & JP-A-59 72 293
- ALTA FREQUENZA, vol. 43, no. 12, décembre 1974, pages 689E-1023 - 698E-1032; H. MAYR: "Theory of low-frequency loudspeakers"
- RADIO FERNSEHEN ELEKTRONIK, vol. 30, no. 1, 1981, pages 45-48, Berlin, DE; U. GLET: "Gegenkopplung elektrodynamischer Wandler"

## Description

L'invention a pour objet un procédé permettant de restituer sélectivement un signal sonore fourni par une source électrique dans plusieurs transducteurs montés en parallèle, chaque transducteur étant spécialisé pour la restitution d'un intervalle de fréquence du spectre du signal. Le procédé consiste plus précisément à fractionner en fréquence à tout instant le signal sonore pour affecter chaque composante au transducteur optimisé pour l'intervalle de fréquence correspondant, sans utiliser de circuit additionnel de sélection tels que les circuits de filtrage ou autres.

L'invention a également pour objet tous jeux de transducteurs associés permettant la mise en oeuvre de procédé.

En matière de restitution de signaux audibles par transducteurs électro-acoustiques, notamment les transducteurs formés d'au moins un haut-parleur couplé à une charge acoustique, par exemple une enceinte résonnante, il est toujours avantageux d'utiliser plusieurs haut-parleurs, spécialisé chacun pour la restitution d'une bande du spectre sonore. En effet, la restitution d'un signal sonore audible dans la gamme maximale de 20 Hz à 20000 Hz par exemple, implique que le haut-parleur satisfasse à des caractéristiques contradictoires de temps de réponse et de déplacement de la partie mobile, qui varient d'une extrémité à l'autre du spectre sonore. La décomposition du spectre en plusieurs bandes permet d'éviter un affaiblissement des composantes du spectre situées aux extrêmes.

D'une manière générale, dans les systèmes à haute fidélité, on prévoit trois voix parallèles correspondant aux graves, aux médiums et aux aigus.

Les techniques mises en oeuvre jusqu'à présent pour l'obtention du fractionnement des fréquences reposent sur la conception et la réalisation des transducteurs d'une part, et le traitement du signal électrique en amont du transducteur. On connaît notamment les techniques consistant à :
- simplement exploiter les effets de limitation des fréquences résultant des caractéristiques intrinsèques des modes de construction particuliers des transducteurs (exemple : certains des haut-parleurs dits "boomers") ;
- l'adjonction de circuits spéciaux en amont du transducteur, tels que les circuits de filtrage, actifs ou passifs ;
- l'association aux haut-parleurs de charges acoustiques introduisant un facteur de sélectivité.

Or, ces procédés connus comportent notamment trois types d'inconvénients majeurs qui nuisent au rendement des transducteurs électro-acoustiques et, par voie de conséquence, à la qualité de restitution du signal sonore.

Tout d'abord l'utilisation de circuits de filtrage entraîne des pertes de puissance du signal qu'il faut compenser par un surcroit d'amplification. Ceci nuit donc au rendement global de l'installation, et implique l'utilisation de composants travaillant à plus grande puissance, avec des exigences accrues de qualité pour éviter la distorsion. De plus, les filtres eux-mêmes sont un facteur de distorsion du signal, du fait de l'impossibilité de leur conférer une fonction de transfert parfaitement linéaire dans leur bande passante. Les filtres sont en outre sujets à des variations de leur caractéristique de réponse en fonction de la température ambiante, ou même de leur vieillissement.

En second lieu, les règles implicites adoptées jusqu'à présent en matière de restitution des signaux sonores en haute fidélité ont conduit à orienter la conception des enceintes électro-acoustiques dans une direction qui obère de plus en plus leur rendement.

En effet, le rendement d'un haut-parleur électrodynamique s'exprime sous la forme :
avec B induction dans la bobine,
M masse dynamique totale du système mobile,
S section du piston,
Zₑ impédance électrique de la bobine mobile,
l longueur totale du fil constituant la bobine mobile,
v vitesse de déplacement de la membrane,
ρ masse volumique de la membrane,
Rᵢ impédance interne de la source.

L'interprétation de ce résultat théorique reste toujours difficile, du fait que certaines conditions restent contradictoires. On peut dire pour simplifier qu'on a jusqu'à présent quasi-unanimement fait le choix de maximiser le produit B1, en tenant le raisonnement que la valeur de ce produit varie dans le même sens que le rendement, et que son augmentation se traduit par un amortissement élevé favorable à une bonne réponse en régime transitoire.

Or, la maximisation du produit B1 n'est pas neutre vis à vis de l'impédance électrique Zₑ de la bobine mobile, qui elle, influe défavorablement sur le rendement. Cette impédance est en effet lieé à la longueur du fil 1.

En outre, particulièrement dans le domaine des basses fréquences, les conditions d'utilisation des haut-parleurs conduisent à prévoir que pour certaines fréquences l'équipage mobile du haut-parleur se déplace sur une distance relativement grande, ce qui augmente la longueur de la bobine mobile, et donc indirectement son impédance Zₑ.

Le troisième type d'inconvénients inhérent aux systèmes existants est relatif à la courbe de réponse des ensembles "enceinte + haut-parleur" actuellement réalisés. La forme typique de cette courbe de réponse est représentée en figure 1, courbe A. On constate qu'à partir de 50 Hz le niveau de restitution des fréquences est naturellement accidenté avant de se stabiliser approximativement au-dessus de 100 Hz. Jusqu'à présent, les moyens de correction utilisés pour linéariser cette courbe de réponse consistent généralement à jouer sur les caractéristiques de l'évent ou autre, à amortir fortement les phénomènes acoustiques parasites de l'enceinte, par exemple par bourrage de ses parois internes à l'aide d'un matériau "d'étouffement" (laine de verre), ou encore à jouer sur les paramètres du haut-parleur (notamment QTS et VAS selon les procédés de Thiele et Small). Or, on constate par la courbe B de réponse du transducteur obtenue, que ces techniques connues abaissent, au moins pour les fréquences basses, le niveau de la puissance sonore restituée par le transducteur : cet affaiblissement atteint plus de 5 dB ce qui est considérable.

La linéarisation de la courbe de réponse du haut-parleur, selon ces techniques, conduit donc à diminuer fortement le rendement de l'ensemble haut-parleur et enceinte, avec les inconvénients correspondants déjà mentionnés ci-dessus.

On connaît déjà notamment un "système de haut-parleur pour une reproduction sonore de haute qualité" tel que décrit dans le brevet allemand DE-35 06 139 délivré le 5 juin 1986 à Monsieur LUDENDORFF. Ce document décrit un montage à plusieurs haut-parleurs montés sur un même baffle plan très étroit, présenté comme évitant l'emploi d'une enceinte et les inconvénients qui en résultent, mais avec les mêmes avantages. Les haut-parleurs, adaptés à fonctionner dans des bandes de fréquences différentes appartenant à la gamme audible sont associés chacun en série à un condensateur d'amortissement des vibrations mécaniques de la membrane ; étant montés sur un même baffle plan de faible largeur, ils fonctionnent pratiquement en dipôles ; tous les ensembles constitués d'un haut-parleur et d'un condensateur sont branchés en parallèle ; ainsi, chaque haut-parleur est opérationnel dans l'intervalle de fréquences pour lequel il présente la meilleure réponse, les différents intervalles étant juxtaposés ; cependant, comme on le sait, le fonctionnement des haut-parleurs en dipôles et l'amortissement sont particulièrement pénalisants pour le rendement.

On connaît aussi un système, décrit dans le brevet aux Etats-Unis d'Amérique No. 3 845 246, au nom de Monsieur OUVRIER, dans lequel une enceinte acoustique double est constituée de deux enceintes closes associées en vue de réduire la distorsion sur toute l'étendue de la courbe distorsion/fréquences ; plus précisément, les deux haut-parleurs sont disposés dans deux enceintes contigües qui résonnent respectivement à 30 et 40 Hz, au lieu d'être disposés dans une enceinte unique ayant une fréquence de résonnance inférieure, la distorsion étant supposée plus faible, et les haut-parleurs sont branchés indifféremment en parallèle ou en série (cf. col. 1, lignes 46 et 47) sans interposition de filtres ; comme, à la fréquence de résonnance, l'impédance d'un haut-parleur monté dans une enceinte close passe par un maximum, les haut-parleurs en parallèle ou en série sans interposition de filtres émettent simultanément à un niveau sonore sensiblement constant sur toute la gamme des fréquences, mais le rendement reste faible tandis que les déplacements des diaphragmes des haut-parleurs conservent une amplitude importante, ce qui empêche d'appliquer à la bobine une forte puissance électrique et d'obtenir ainsi une puissance acoustique élevée.

On connait également un système d'enceintes acoustiques tel que décrit dans la demande de brevet français 77 06 227 déposé le 3 mars 1977 au nom de la Société MERCURIALE SPECIFIQUE ACOUSTIQUE. Le système décrit dans ce document antérieur a pour objet de régulariser la courbe de réponse d'un haut-parleur monté dans une enceinte acoustique, notamment au moyen de moyens mécaniques de décompression de la membrane du haut-parleur jumelés à un résonnateur électrique. Là encore, la configuration proposée consiste à amortir la réponse du transducteur au niveau de la fréquence de résonance, et donc à en diminuer le rendement.

L'objectif de la présente invention est de pallier ces différents inconvénients des dispositifs existants.

Plus précisément, un premier objet de l'invention est de fournir un procédé de fractionnement d'un signal acoustique entre plusieurs transducteurs, sans aucun circuit ni aucune charge additionnelle, et donc pour un coût réduit et une fiabilité accrue.

Un second objet de l'invention est de fournir un tel procédé qui permette d'optimiser l'emploi de chaque transducteur en n'en lui faisant restituer que les composantes du signal sonore se trouvant à l'intérieur d'une gamme de fréquence donnée où il dissipe une puissance minimale.

Cette zone optimale de fonctionnement correspond également notamment à un déplacement minimal de l'équipage mobile de chaque haut-parleur, et de façon relativement homogène sur toute sa gamme de fréquence de travail (figure 3).

Un objet complémentaire de l'invention est de fournir un procédé de choix des différents transducteurs montés en parallèle d'un jeu donné de restitution d'un signal sonore, afin que chacun d'eux travaille effectivement de manière optimale.

Ces objectifs ainsi que d'autres qui apparaîtront par la suite sont atteints à l'aide d'un procédé de restitution sonore de signaux électriques au moyen de transducteurs électro-acoustiques destinés à être branchés en sortie d'une source électrique de façon à travailler chacun sélectivement dans un intervalle de fréquences donné, procédé caractérisé en ce que l'on sélectionne des haut-parleurs présentant une résonnance pour une fréquence différente, on délimite, de part et d'autre des fréquences respectives correspondant à cette résonnance, des intervalles de fréquences juxtaposés de manière à couvrir la gamme totale de fréquences du signal sonore à restituer, on associe chaque haut-parleur à une enceinte acoustique que l'on a constituée sous la forme d'une enceinte de Helmholtz résonnant sensiblement à la même fréquence que ledit haut-parleur, on monte chaque haut-parleur dans son enceinte et on ajuste l'ensemble de manière à former un transducteur possédant un intervalle de fréquences de travail dans lequel le transducteur présente une impédance minimale, et se juxtaposant aux intervalles de fréquences de travail des autres transducteurs, et on branche les transducteurs en parallèle sur la source électrique sans interposition de filtre(s) de sélection ou de correction additionnel(s).

L'invention concerne également un jeu de transducteurs électro-acoustiques pour la restitution sonore de signaux électriques, comprenant plusieurs transducteurs électro-acoustiques destinés à être branchés en sortie d'une source électrique de façon à travailler chacun sélectivement dans un intervalle de fréquences donné, et comprenant chacun un haut-parleur monté dans une enceinte, jeu de transducteurs caractérisé en ce que les transducteurs sont constitués chacun d'un haut-parleur présentant une résonnance pour une fréquence différente, et d'une enceinte acoustique du type Helmholtz accordée sensiblement à la fréquence de résonnance du haut-parleur, les haut-parleurs sont montés dans leur enceinte et les transducteurs ainsi formés possèdent chacun un intervalle de fréquences de travail différent dans lequel ils présentent une impédance minimale tandis que les intervalles de fréquences de travail de tous les transducteurs sont juxtaposés de manière a couvrir la gamme totale de fréquences des signaux à restituer, et les transducteurs sont montés en parallèle sur la source électrique sans interposition de filtre(s) de sélection ou de correction additionnel(s).

L'invention concerne aussi, de manière plus particulièrement avantageuse un procédé de restitution sonore de signaux électriques de fréquences inférieures à 150 Hz environ au moyen de transducteurs électro-acoustiques destinés à être branchés en sortie d'une source électrique de façon à travailler chacun sélectivement dans un intervalle de fréquences donné, procédé caractérisé en ce que l'on sélectionne des haut-parleurs présentant une résonnance pour une fréquence différente, on délimite, de part et d'autre des fréquences respectives correspondant à cette résonnance, des intervalles de fréquences juxtaposés de manière à couvrir la gamme totale du signal sonore à restituer, on associe chaque haut-parleur à une enceinte acoustique que l'on a constituée sous la forme d'une enceinte de Helmholtz résonnant sensiblement à la même fréquence que ledit haut-parleur, on monte chaque haut-parleur dans son enceinte et on ajuste l'ensemble de manière à former un transducteur possédant un intervalle de fréquences de travail dans lequel le transducteur présente une impédance cinétique minimale, et se juxtaposant aux intervalles de fréquences de travail des autres transducteurs, et on branche les transducteurs en parallèle sur la source électrique sans interposition de filtre(s) de sélection ou de correction additionnel(s).

De même, elle concerne un jeu de transducteurs électro-acoustiques pour la restitution sonore de signaux électriques de fréquence inférieure à 150 Hz environ, comprenant plusieurs transducteurs électro-acoustiques destinés à être branchés en sortie d'une source électrique de façon à travailler chacun sélectivement dans un intervalle de fréquences donné, et comprenant chacun un haut-parleur monté dans une enceinte, jeu de transducteurs caractérisé en ce que les transducteurs sont constitués chacun d'un haut-parleur présentant une résonnance pour une fréquence différente, et d'une enceinte acoustique du type Helmholtz accordée sensiblement à la fréquence de résonnance du haut-parleur, les haut-parleurs sont montés dans leur enceinte et les transducteurs ainsi formés possèdent chacun un intervalle de fréquences de travail différent dans lequel ils présentent une impédance cinétique minimale tandis que les intervalles de fréquences de travail de tous les transducteurs sont juxtaposés de manière a couvrir la gamme totale de fréquences des signaux à restituer, et les transducteurs sont montés en parallèle sur la source électrique sans interposition de filtre(s) de sélection ou de correction additionnel(s).

De façon avantageuse, le haut-parleur et l'enceinte résonnante sont choisis pour chaque transducteur de façon que l'intervalle de fréquence de travail affecté à ce transducteur corresponde à une zone d'impédance minimale pour ce transducteur par rapport à l'impédance offerte par les autres transducteurs sur le même intervalle, le jeu complet des transducteurs connectés en parallèle à la source étant constitué d'au moins deux transducteurs dont les zones respectives d'impédance minimale sont juxtaposées en fréquence.

D'autres charactéristiques et avantages de l'invention apparaîtront à la lecture de la description suivante d'un mode de réalisation préférentiel de l'invention donné à titre non limitatif et des dessins annexés dans lesquels :
- la figure 1 représente la courbe de réponse typique d'une enceinte résonnante munie d'un haut-parleur, sans correction (courbe A) et avec correction par techniques connues (courbe B);
- la figure 2 représente la variation de l'impédance cinétique d'un transducteur (HP + enceinte) pour illustrer le phénomène de surcouplage entre le HP et l'enceinte (zone A) exploité par l'invention,
- la figure 3 illustre le déplacement de l'équipage mobile du haut-parleur monté dans son enceinte en fonction de la fréquence, en correspondance avec la figure 2;
- la figure 4 schématise un jeu de deux transducteurs montés en parallèle, pour la reproduction de la voie basse d'un signal sonore;
- la figure 5 illustre le choix des différents transducteurs composant un jeu complet de restitution d'un spectre sonore suivant l'invention, en fonction de leurs zones optimales de fonctionnement respectives;
- la figure 6 illustre les niveaux de restitution du signal sonore en sortie de chacun des transducteurs d'un jeu complet de transducteurs suivant l'invention.

Le principe de fractionnement de l'invention repose sur l'idée nouvelle de spécialiser le fonctionnement de chaque transducteur dans une plage limitée du spectre de fréquence, pour laquelle d'une part la fidélité de restitution sonore est la plus élevée dans le transducteur considéré, et d'autre part, l'aiguillage des fréquences s'effectue automatiquement vers chaque transducteur.

Ce procédé est atteint lorsque deux conditions sont remplies :
- tout d'abord, chaque transducteur doit présenter une zone d'impédance minimale sur l'étendue B du spectre total du signal sonore à restituer.

Dans les fréquences basses, la composante significative de l'impédance est l'impédance cinétique em. Cette impédance cinétique est liée au déplacement de l'équipage mobile du haut-parleur monté dans son enceinte.

L'invention consiste à choisir le haut-parleur et son enceinte de façon à provoquer un fort surcouplage acoustique entre le haut-parleur et l'enceinte. Ceci est notamment réalisé en couplant un HP et une enceinte de fréquences de résonance identiques ou voisines. On observe alors une zone A de forte diminution de l'impédance cinétique em, (figure 2) pour une gamme de fréquence dans laquelle le déplacement de l'équipage mobile du HP monté dans son enceinte est minimal (figure 3). Du fait de la prépondérance de em, la zone d'impédance minimale du transducteur correspond approximativement à la zone A de la figure 2. Selon l'invention cette zone A sera choisie pour la définition de la gamme de fréquence affectée au transducteur correspondant.

Le procédé selon l'invention s'applique préférentiellement aux fréquences basses, du fait du rôle particulier joué par em. Mais il est clair que tout moyen permettant d'obtenir une zone d'impédance minimale autour d'une fréquence quelconque reste dans le cadre de l'invention. Cette condition ne s'accompagne en outre d'aucune autre exigence en ce qui concerne la régularité de la courbe de réponse du transducteur (haut-parleur + enceinte) pourvu que la zone A d'impédance minimale se distingue clairement.
- la seconde condition est que les différents transducteurs connectés en parallèle en sortie de la source électrique de modulation présentent des zones A d'impédance minimale qui soient compatibles. Cette condition est illustrée en figure 5, où l'on a représenté la façon dont s'effectue le fractionnement du spectre de fréquence compris entre F₁ et F₄ en trois plages de fractionnement de trois transducteurs interconnectés, en fonction de leur zone d'impédance minimale.

En effet, le fait que, pour chaque composante de fréquence f du signal à restituer, il existe un haut-parleur dont l'impédance Z à cette fréquence soit minimale par rapport aux autres haut-parleurs montés directement en parallèle, a pour conséquence que cette composante va être préférentiellement restituée dans ce haut-parleur. Plus précisément, le transducteur considéré va prélever une fraction prépondérante de courant I, et donc consommer une fraction prépondérante de la puissance P fournie par la source électrique :
avec :
- <P>: puissance moyenne consommée,
- Re: (...) partie réelle de ...
- T: période du signal

Afin que cette sélection automatique des fréquences s'effectue sur toute l'étendue du spectre sonore à restituer, il est nécessaire qu'à nouveau, deux conditions soient remplies :
- les plages F₁ -F₂, F₂-F₃; F₃-F₄ de fréquence de travail des transducteurs parallélisés T₁,₂, T₂,₃, T₃,₄ respectivement, doivent être juxtaposées pour couvrir l'ensemble du spectre F₁ - F₄ du signal sonore à restituer, sans affaiblissement préjudiciable d'une fréquence quelconque du signal;
- pour permettre la sélectivité, il faut en outre que le transducteur affecté à chaque intervalle de fréquence présente une impédance plus faible que l'impédance offerte dans cette même gamme par tous les autres transducteurs du jeu complet de transducteurs suivant l'invention.

De façon avantageuse, l'intervalle de fréquence F₁ -F₂, F₂-F₃, F₃-F₄ dévolu à chaque transducteur T₁,₂; T₂,₃; T₃,₄ est approximativement centré autour de la fréquence pour laquelle il présente une impédance minimale.

L'invention a été réalisée sur un prototype dans lequel quatre enceintes munies chacune d'un haut-parleur ont été montées directement en parallèle à la sortie d'une source de modulation unique.

Les transducteurs ont été choisis de façon à reproduire sélectivement les bandes de fréquence respectives suivantes : 31 à 40 Hz; 40 à 60 Hz; 60 à 85 Hz; 85 à 120 Hz.

Chacun des transducteurs était constitué par un haut-parleur du type électrodynamique, couplé à une cavité résonnante de Helmholtz, de façon que pour chaque ensemble, la fréquence de résonance du haut-parleur et celle de la cavité résonnante soient identiques ou voisines.

La valeur de cette fréquence de résonance a été choisie, pour chaque transducteur, dans la zone centrale de la bande de fréquence qui lui était affectée.

Le tableau suivant reproduit les caractéristiques de chacun des haut-parleurs et de la cavité correspondante :

Bien entendu, le nombre de transducteurs montés en parallèle ne constitue pas une limitation de l'invention.

D'une façon avantageuse, toutefois, l'invention trouve une application préférentielle pour la restitution des fréquences basses, inférieures à 150 Hz. En effet, c'est dans cette gamme de fréquence que l'on rencontre le plus de problèmes en haute fidélité, particulièrement pour la restitution d'un signal à haute puissance. A cet égard, le procédé selon l'invention qui permet d'améliorer le rendement des systèmes électro-acoustiques, et spécialise chaque transducteur dans une plage de fréquence où il présente une impédance minimale, fournit une solution optimale à ces problèmes.

L'invention a pour avantage de ne plus nécessiter l'utilisation de dispositifs additionnels de filtrage ou de correction pour le fractionnement en fréquence du signal à restituer dans les différents transducteurs de sortie. Toutefois, il est clair que dans certaines applications, on pourra utiliser le procédé de l'invention en coopération avec des dispositifs de filtrage de correction électriques ou acoustiques. Il est également possible d'utiliser plusieurs amplificateurs de puissance en coopération avec un même jeu de transducteurs suivant l'invention, les amplificateurs travaillant soit sur la totalité de la gamme de fréquence des signaux à reproduire, soit sélectivement sur une partie seulement de cette gamme. Un même amplificateur peut alimenter un seul transducteur ou encore plusieurs transducteurs du jeu de transducteurs considéré. En outre, les dispositifs additionnels de filtrage ou de correction peuvent être soit insérés dans, soit constitués par, le ou les amplificateur(s) de puissance placé(s) directement en amont des transducteurs.

L'invention a également pour avantage de régulariser la courbe d'impédance du système complet de transducteurs, en améliorant l'interface amplificateur/système transducteur. En effet, alors que, dans le système classique, la charge de l'amplificateur, peut varier dans un rapport de 1 à 10 pour la restitution de fréquences autour de la fréquence de résonance, le couplage des transducteurs selon l'invention permet de limiter les variations de charge dans un rapport de 1 à 2 environ pour le mode de réalisation décrit.

La figure 6 illustre schématiquement les niveaux de sortie des trois transducteurs T₁,₂; T₂,₃; T₃,₄ associés, en fonction de la fréquence.

On note que les niveaux sonores de sortie correspondent à un maximum, pour chaque transducteur, dans la zone de fréquence qui lui est affectée. De plus, les niveaux sonores de sortie doivent être définis de façon qu'ils tiennent compte des cumuls des niveaux. Plus précisément, chaque composante de fréquence f du signal sonore est restituée pour l'essentiel par le transducteur de la bande de fréquence correspondante. Toutefois, chaque transducteur restitue également, de façon affaiblie, les composantes du signal dont les fréquences se trouvent en dehors de son intervalle de travail. Le niveau total de restitution de chaque composante résulte donc du cumul de sa restitution par l'ensemble des transducteurs.

En conséquence, afin de tenir compte de ce cumul, le niveau de sortie maximale P₁ du transducteur T₁,₂ est supérieur au niveau de sortie P₂ des transducteurs T₂,₃ ; T₃,₄. Il est également possible de réaliser un ajustement encore plus précis, en associant un niveau maximal spécifique et différent pour chaque transducteur T₁,₂ ; T₂,₃ ; T₃,₄, les différences de réglage de chaque transducteur étant notamment liées à la dissymétrie de chaque courbe de réponse. Dans tous les cas, l'objectif est d'ajuster ces niveaux sonores maximaux de sortie de chaque transducteur de façon à obtenir un niveau cumulé de restitution du signal sonore qui soit sensiblement constant sur toute la gamme de fréquence de ce signal.

En conclusion, le procédé selon l'invention a pour avantage essentiel d'utiliser de façon optimale chaque transducteur dans une zone de fréquence de travail où il cumule plusieurs propriétés très positives :
- déplacement minimal de l'équipage mobile, et donc impédance cinétique faible;
- rendement maximal, car la puissance perdue est minimale du fait que chaque transducteur fonctionne en surtension sous faible impédance (proche de ce qu'on appelle sa "valeur nominale d'impédance", relevée généralement à 400 Hz ou à 1000 Hz), dans la zone de fréquence de travail;
- effet de sélectivité naturelle, par affectation automatique de chaque fréquence, pour l'essentiel, au transducteur correspondant.

## Revendications

1. Procédé de restitution sonore de signaux électriques au moyen de transducteurs électro-acoustiques (T_{1,2} ; T_{2,3}) destinés à être branchés en sortie d'une source électrique de façon à travailler chacun sélectivement dans un intervalle de fréquences donné (F₁-F₂ ; F₂-F₃), procédé caractérisé en ce que l'on sélectionne des haut-parleurs présentant une résonnance pour une fréquence différente, on délimite, de part et d'autre des fréquences respectives correspondant à cette résonnance, des intervalles de fréquences juxtaposés de manière à couvrir la gamme totale de fréquences (F₁-F₃) du signal sonore à restituer, on associe chaque haut-parleur à une enceinte acoustique que l'on a constituée sous la forme d'une enceinte de Helmholtz résonnant sensiblement à la même fréquence que ledit haut-parleur, on monte chaque haut-parleur dans son enceinte et on ajuste l'ensemble de manière à former un transducteur (T_{1,2} ; T_{2,3}) possédant un intervalle de fréquences de travail dans lequel le transducteur présente une impédance (Z) minimale, et se juxtaposant aux intervalles de fréquences de travail des autres transducteurs, et on branche les transducteurs (T_{1,2} ; T_{2,3}) en parallèle sur la source électrique sans interposition de filtre(s) de sélection ou de correction additionnel(s).

2. Procédé de restitution sonore de signaux électriques de fréquences inférieures à 150 Hz environ au moyen de transducteurs électro-acoustiques (T_{1,2} ; T_{2,3}) destinés à être branchés en sortie d'une source électrique de façon à travailler chacun sélectivement dans un intervalle de fréquences donné (F₁-F₂ ; F₂-F₃), procédé caractérisé en ce que l'on sélectionne des haut-parleurs présentant une résonnance pour une fréquence différente, on délimite, de part et d'autre des fréquences respectives correspondant à cette résonnance, des intervalles de fréquences juxtaposés de manière à couvrir la gamme totale (F₁-F₃) du signal sonore à restituer, on associe chaque haut-parleur à une enceinte acoustique que l'on a constituée sous la forme d'une enceinte de Helmholts résonnant sensiblement à la même fréquence que ledit haut-parleur, on monte chaque haut-parleur dans son enceinte et on ajuste l'ensemble de manière à former un transducteur (T_{1,2} ; T_{2,3}) possédant un intervalle de fréquences de travail dans lequel le transducteur présente une impédance cinétique (Zₑₘ) minimale, et se juxtaposant aux intervalles de fréquences de travail des autres transducteurs, et on branche les transducteurs (T_{1,2} ; T_{2,3}) en parallèle sur la source électrique sans interposition de filtre(s) de sélection ou de correction additionnel(s).

3. Procédé selon l'une quelconque des revendications 1 ou 2, caractérisé en ce que l'on centre l'intervalle de fréquences de travail de chaque transducteur autour de la fréquence pour laquelle ce transducteur présente une impédance (Z), une impédance cinétque (Zₑₘ) respectivement, minimale.

4. Procédé selon l'une quelconque des revendications 1 à 3, caractérisé en ce que le transducteur (T₁,₂ ; T₂,₃) affecté à chaque intervalle (F₁-F₂ ; F₂-F₃) présente une impédance (Z), une impédance cinétique (Zₑₘ) respectivement, plus faible que l'impédance offerte dans ce même intervalle par tous les autres transducteurs du jeu complet de transducteurs montés en parallèle sur la source électrique.

5. Procédé selon l'une quelconque des revendications 1 à 4, caractérisé en ce qu'on ajuste le niveau sonore maximal de sortie de chaque transducteur (T₁,₂ ; T₂,₃) de façon à obtenir un niveau cumulé de restitution du signal sonore qui soit sensiblement constant sur toute la gamme de fréquence (F₁ -F₃).

6. Jeu de transducteurs électro-acoustiques pour la restitution sonore de signaux électriques, comprenant plusieurs transducteurs électro-acoustiques destinés à être branchés en sortie d'une source électrique de façon à travailler chacun sélectivement dans un intervalle de fréquences donné (F₁-F₂ ; F₂-F₃), et comprenant chacun un haut-parleur monté dans une enceinte, jeu de transducteurs caractérisé en ce que les transducteurs sont constitués chacun d'un haut-parleur présentant une résonnance pour une fréquence différente, et d'une enceinte acoustique du type Helmholtz accordée sensiblement à la fréquence de résonnance du haut-parleur, les haut-parleurs sont montés dans leur enceinte et les transducteurs ainsi formés possèdent chacun un intervalle de fréquences de travail différent dans lequel ils présentent une impédance (Z) minimale tandis que les intervalles de fréquences de travail de tous les transducteurs sont juxtaposés de manière a couvrir la gamme totale de fréquences (F₁-F₃) des signaux à restituer, et les transducteurs (T_{1,2} ; T_{2,3}) sont montés en parallèle sur la source électrique sans interposition de filtre(s) de sélection ou de correction additionnel(s).

7. Jeu de transducteurs électro-acoustiques pour la restitution sonore de signaux électriques de fréquence inférieure à 150 Hz environ, comprenant plusieurs transducteurs électro-acoustiques destinés à être branchés en sortie d'une source électrique de façon à travailler chacun sélectivement dans un intervalle de fréquences donné (F₁-F₂ ; F₂-F₃), et comprenant chacun un haut-parleur monté dans une enceinte, jeu de transducteurs caractérisé en ce que les transducteurs sont constitués chacun d'un haut-parleur présentant une résonnance pour une fréquence différente, et d'une enceinte acoustique du type Helmholtz accordée sensiblement à la fréquence de résonnance du haut-parleur, les haut-parleurs sont montés dans leur enceinte et les transducteurs ainsi formés possèdent chacun un intervalle de fréquences de travail différent dans lequel ils présentent une impédance cinétique (Zₑₘ) minimale tandis que les intervalles de fréquences de travail de tous les transducteurs sont juxtaposés de manière a couvrir la gamme totale de fréquences (F₁-F₃) des signaux à restituer, et les transducteurs (T_{1,2} ; T_{2,3}) sont montés en parallèle sur la source électrique sans interposition de filtre(s) de sélection ou de correction additionnel(s).

8. Jeu de transducteurs selon l'une quelconque des revendications 6 et 7, caractérisé en ce que le ou les haut-parleurs et l'enceinte correspondante sont choisis de façon à ce que l'équipage mobile du haut-parleur présente un déplacement minimal dans l'intervalle de fréquences qui est affecté au transducteur.

## Claims

1. Method for the acoustic restoration of electrical signals by means of electro-acoustic transducers (T_{1,2};T_{2,3}), intended to be connected to the output end of an electrical source in such a way as to each work selectively within a given interval of frequencies (F₁-F₂;F₂-F₃), such method being characterised by:
selecting loudspeakers having different resonant frequencies, intervals of frequencies being defined on each side of the respective resonant frequencies and being juxtaposed in such a way as to cover the entire range of frequencies (F₁-F₃) of the sound signal to be restored, each loudspeaker being associated with an acoustic chamber made in the form of a Helmholtz housing resonating at substantially the same frequency as said loudspeaker, each loudspeaker being mounted in its housing, and the assembly being adjusted in such a way as to form a transducer (T_{1,2};T_{2,3}) having an interval of operating frequencies in which the transducer has a minimum impedance (Z), and being juxtaposed at the intervals of operating frequencies of the other transducers, and the transducers (T_{1,2};T_{2,3}) being connected in parallel to the electrical source without the interposition of any additional selection or correction filter(s).

2. Method for the acoustic restoration of electrical signals of frequencies lower than about 150 Hz by means of electro-acoustic transducers (T_{1,2};T_{2,3}), intended to be connected to the output end of an electrical source in such a way as to each work selectively within a given interval of frequencies (F₁-F₂;F₂-F₃), such method being characterised by selecting loudspeakers having different resonant frequencies, intervals of frequencies are defined on each side of the respective resonant frequencies and being juxtaposed in such a way as to cover the entire range (F₁-F₃) of the sound signal to be restored, each loudspeaker being associated with an acoustic chamber made in the form of a Helmholtz housing resonating at substantially the same frequency as said loudspeaker, each loudspeaker being mounted in its housing, and the assembly being adjusted in such a way as to form a transducer (T_{1,2};T_{2,3}) having an interval of operating frequencies, in which the transducer has a minimum kinetic impedance (Zₑₘ), and being juxtaposed at the intervals of operating frequencies of the other transducers, and the transducers (T_{1,2};T_{2,3}) being connected in parallel to the electrical source without the interposition of any additional selection or correction filter(s).

3. Method according to any of claims 1 or 2, characterised in that the interval of operating frequencies of each transducer is centred around the frequency for which this transducer has, respectively, a minimum impedance (Z) and a minimum kinetic impedance (Zₑₘ).

4. Method according to any of claims 1 to 3, characterised in that the transducer (T_{1,2};T_{2,3}) assigned to each interval (F₁-F₂;F₂-F₃) has, respectively, a weaker impedance (Z) and a weaker kinetic impedance (Zₑₘ) than the impedance offered in this same interval by all of the other transducers in the complete set of transducers connected in parallel to the electrical source.

5. Method according to any of claims 1 to 4, characterised in that the maximum sound output level of each transducer (T_{1,2};T_{2,3}) is adjusted in such a way as to obtain a cumulated level of restoration of the sound signal which is substantially constant over the entire frequency range (F₁-F₃).

6. Set of electro-acoustic transducers for the acoustic restoration of electrical signals, comprising a plurality of electro-acoustic transducers intended to be connected to the output end of an electrical source in such a way as to each operate selectively within a given interval of frequencies (F₁-F₂;F₂-F₃), and each comprising a loudspeaker mounted in a chamber, such set of transducers being characterised in that the transducers each comprise a loudspeaker having a different resonant frequency, and an acoustic housing of the Helmholts type adapted substantially to the resonant frequency of the loudspeaker, the loudspeakers being mounted in their housings, and the transducers thus formed each have a different interval of operating frequencies in which they have a minimum impedance (Z), while the intervals of operating frequencies of all of the transducers are juxtaposed in such a way as to cover the entire range of frequencies (F₁-F₃) of the signals to be restored, and the transducers (T_{1,2};T_{2,3}) being connected in parallel to the electrical source without the interposition of additional selection or correction filter(s).

7. Set of electro-acoustic transducers for the acoustic restoration of electrical signals of a frequency lower than about 150 Hz, comprising a plurality of electro-acoustic transducers intended to be connected to the output end of an electrical source in such a way as to each operate selectively within a given interval of frequencies (F₁-F₂;F₂-F₃), and each comprising a loudspeaker mounted in a chamber, such set of transducers being characterised in that the transducers each comprise a loudspeaker having a different resonant frequency, and an acoustic housing of the Helmholtz type adapted substantially to the resonant frequency of the loudspeaker, the loudspeakers being mounted in their housings, and the transducers thus formed each have a different interval of operating frequencies in which they have a minimum kinetic impedance (Zₑₘ), while the intervals of operating frequencies of all of the transducers are juxtaposed in such a way as to cover the entire range of frequencies (F₁-F₃) of the signals to be restored, and the transducers (T_{1,2};T_{2,3}) being connected in parallel to the electrical source without the interposition of additional selection or correction filter(s).

8. Set of transducers according to any of claims 6 and 7, characterised in that the loudspeaker or loudspeakers and the corresponding housing are chosen in such a way that the movable parts of the loudspeaker have a minimum displacement in the interval of frequencies which is assigned to the transducer.

## Patentansprüche

1. Verfahren zur klanglichen Wiedergabe elektrischer Signale mittels elektroakustischer Wandler (T_{1,2}; T_{2,3}), die dazu bestimmt sind, am Ausgang einer Stromquelle angeschlossen zu sein,derart, daß jeder selektiv in einem gegebenen Frequenzintervall (F₁ - F₂; F₂ - F₃) arbeitet, und Verfahren, dadurch gekennzeichnet, daß man Lautsprecher auswählt, die eine Resonanz für eine unterschiedliche Frequenz aufweisen, daß man beiderseits der jeweiligen Frequenzen, die der Resonanz entsprechen, Frequenzintervalle abgrenzt, die so nebeneinandergesetzt sind, daß sie die gesamte Frequenzskala (F₁ - F₃) des wiederzugebenden klanglichen Signals abdecken, und daß man jeden Lautsprecher mit einer Klangbox verbindet, die man in Form einer Helmholtzbox, die deutlich in der gleichen Frequenz wie der Lautsprecher mitschwingt, konstruiert hat, und daß man jeden Lautsprecher in seine Box montiert und man das Ganze in der Form ausrichtet, daß es einen Wandler (T_{1,2}; T_{2,3}) bildet, der ein Arbeitsfrequenzintervall besitzt, in dem der Wandler eine minimale Impedanz (Z) aufweist, und das neben den Arbeitsfrquenzintervallen der anderen Wandler liegt, und daß man die Wandler (T_{1,2}; T_{2,3}) parallel an der Stromquelle ohne Zwischenschaltung von zusätzlichen Trenn- oder Entzerrungsfiltern anschließt.

2. Verfahren zur klanglichen Wiedergabe elektrischer Signale von Frequenzen, die etwa unter 150 Hz liegen, mittels elektroakustischer Wandler (T_{1,2}; T_{2,3}), die dazu bestimmt sind, am Ausgang einer Stromquelle angeschlossen zu sein, derart, daß jeder selektiv in einem gegebenen Frequenzintervall (F₁ - F₂; F₂ - F₃) arbeitet, und Verfahren, dadurch gekennzeichnet, daß man Lautsprecher auswählt, die eine Resonanz für eine unterschiedliche Frequenz aufweisen, daß man beiderseits der jeweiligen Frequenzen, die der Resonanz entsprechen, Frequenzintervalle abgrenzt, die so nebeneinander gesetzt sind, daß sie die gesamte Frequenzskala (F₁ - F₃) des wiederzugebenden klanglichen Signals abdecken, und daß man jeden Lautsprecher mit einer Klangbox verbindet, die man in Form einer Helmholtzbox, die deutlich in der gleichen Frequenz wie der Lautsprecher mitschwingt, konstruiert hat, und daß man jeden Lautsprecher in seine Box montiert und man das Ganze in der Form ausrichtet, daß es einen Wandler (T_{1,2}; T_{2,3}) bildet, der ein Arbeitsfrequenzintervall besitzt, in dem der Wandler eine minimale kinetische Impedanz (Zₑₘ) aufweist, und das neben den Arbeitsfrequenzintervallen der anderen Wandler liegt, und daß man die Wandler (T_{1,2}; T_{2,3}) parallel an der Stromquelle ohne Zwischenschaltung zusätzlicher Trenn- oder Entzerrungsfilter anschließt.

3. Verfahren nach irgendeinem der Ansprüche 1 oder 2, dadurch gekennzeichnet, daß man das Arbeitsfrequenzintervall jedes Wandlers um die Frequenz zentriert, für die der Wandler eine minimale Impedanz (Z), bzw. eine kinetische Impedanz (Zₑₘ) aufweist.

4. Verfahren nach irgendeinem der Ansprüche 1 bis 3, dadurch gekennzeichnet, daß der in jedem Intervall (F₁ - F₂; F₂ - F₃) betroffene Wandler eine Impedanz (Z), bzw. eine kinetische Impedanz (Zₑₘ) aufweist, die geringer ist als die Impedanz, die im gleichen Intervall von allen anderen Wandlern des gesamten Wandlersatzes, die alle parallel an der Stromquelle angebracht sind, geboten wird.

5. Verfahren nach irgendeinem der Ansprüche 1 bis 4, dadurch gekennzeichnet, daß man das maximale Ausgangs-Klangniveau jedes Wandlers (T_{1,2}; T_{2,3}) so ausrichtet, daß man ein kumuliertes Wiedergabeniveau des Klangsignals erhält, das auf der ganzen Frequenzskala (F₁ - F₃) deutlich konstant bleibt.

6. Satz elektroakustischer Wandler zur klanglichen Wiedergabe elektrischer Signale, der mehrere elektroakustische Wandler aufweist, die dazu bestimmt sind, am Ausgang einer Stromquelle angeschlossen zu sein, derart, daß jeder selektiv in einem gegebenen Frequenzintervall (F₁ - F₂; F₂ - F₃) arbeitet, und der jeder einen Lautsprecher, der in eine Box montiert ist, aufweist, und ein Wandlersatz, dadurch gekennzeichnet, daß die Wandler jeder von einem Lautsprecher, der eine Resonanz für eine unterschiedliche Frequenz aufweist, und von einer Klangbox des Typs Helmholtz, die deutlich mit der Resonanzfrequenz des Lautsprechers übereinstimmt, gebildet werden, und daß die Lautsprecher in ihre Box montiert sind und die so gebildeten Wandler jeder ein unterschiedliches Arbeitsfrequenzintervall besitzen, in dem sie eine minimale Impedanz (Z) aufweisen, während die Arbeitsfrequenzintervalle aller Wandler derart nebeneinandergelegt sind, daß sie die gesamte Frequenzskala (F₁ - F₃) der wiederzugebenden Signale abdecken, und daß die Wandler (T_{1,2}; T_{2,3}) parallel an der Stromquelle ohne Zwischenschaltung zusätzlicher Trenn- oder Entzerrungsfilter angeschlossen sind.

7. Satz elektroakustischer Wandler zur klanglichen Wiedergabe elektrischer Signale von einer Frequenz, die etwa unter 150 Hz liegt, welcher mehrere elektroakustische Wandler aufweist, die dazu bestimmt sind, am Ausgang einer Stromquelle angeschlossen zu sein, derart, daß jeder selektiv in einem gegebenen Frequenzintervall (F₁ - F₂; F₂ - F₃) arbeitet, und der jeder einen Lautsprecher aufweist, der in eine Box montiert ist, und ein Wandlersatz, dadurch gekennzeichnet, daß die Wandler jeder von einem Lautsprecher, der eine Resonanz für eine unterschiedliche Frequenz aufweist, und einer Klangbox des Typs Helmholtz, die deutlich mit der Resonanzfrequenz des Lautsprechers übereinstimmt, gebildet werden, und daß die Lautsprecher in ihre Box montiert sind und die so gebildeten Wandler jeder ein unterschiedliches Arbeitsfrequenzintervall besitzen, in dem sie eine minimale kinetische Impedanz (Zₑₘ) aufweisen, während die Arbeitsfrequenzintervalle aller Wandler so nebeneinandergelegt sind, daS sie die gesamte Frequenzskala (F₁ - F₃) der wiederzugebenden Signale abdecken, und daß die Wandler (T_{1,2}; T_{2,3}) parallel an der Stromquelle ohne Zwischenschaltung zusätzlicher Trenn- oder Entzerrungsfilter angeschlossen sind.

8. Wandlersatz nach irgendeinem der Ansprüche 6 und 7, dadurch gekennzeichnet, daß der oder die Lautsprecher und die entsprechende Box derart ausgewählt sind, daß die beweglichen Teile des Lautsprechers eine minimale Verschiebung im Frequenzintervall, das im Wandler betroffen ist, aufweisen.
